# EUROPÄISCHE PATENTSCHRIFT

(11) **EP 1 286 024 B1**
(45) Veröffentlichungstag und Bekanntmachung des Hinweises auf die Patenterteilung: **27.02.2008**
(21) Anmeldenummer: 02015997.6
(22) Anmeldetag: 18.07.2002
(51) Int. Cl.: F01L 1/344, F16D 3/10, F01L 1/34

(54) **Anordnung einer Nockenwelle im Zylinderkopf einer Brennkraftmaschine**
Location of a cam shaft in the cylinder head of an internal combustion engine
Agencement d'un arbre à cames dans la culasse d'un moteur à combustion interne

(30) Priorität: 23.08.2001 DE 10141213
(43) Veröffentlichungstag der Anmeldung: 26.02.2003
(73) Patentinhaber: Bayerische Motoren Werke Aktiengesellschaft, 80809 München (DE)
(72) Erfinder: Halmanseger, Leonhard, 83059 Kolbermoor (DE)

(56) Entgegenhaltungen:
- EP-A- 0 801 211
- DE-A- 19 616 266
- US-A- 5 875 751

## Beschreibung

Die Erfindung bezieht sich nach dem Oberbegriff des Patentanspruches 1 auf eine Anordnung einer Nockenwelle im Zylinderkopf einer Brennkraftmaschine, bei der die im Zylinderkopf über ein mit einem Spurlager kombiniertes Gleitlager angeordnete Nockenwelle mit einem hydraulisch gesteuerten Phasensteller ausgerüstet ist, dem ein Hydraulikmedium aus im Zylinderkopf angeordneten Kanälen über einen umfänglich mit einem zylinderkopfseitigen Gehäuse zusammenwirkenden Wellenbund und weiteren Kanälen in der Nockenwelle zugeführt ist, wobei die ersten Kanäle mit den zweiten Kanälen über im Wellenbund angeordnete, vom Gehäuse abgedeckte und nach außen abgedichtete Umfangsnuten in Verbindung stehen.

Eine derartige Anordnung einer Nockenwelle ist beispielsweise aus den Figuren 1 und 4 der deutschen Patentschrift DE 195 25 836 C1 bekannt. Hierbei umfasst die Nockenwelle neben dem kombinierten Gleit-/Spurlager einen gesonderten Wellenbund mit Einrichtungen zum Verteilen des Hydraulikmediums entsprechend einer gewünschten Steuerung des Phasenstellers. Diese bekannte Anordnung eines gesonderten Wellenbundes neben einem gesonderten kombinierten Gleit-/Spurlager erfordert in nachteiliger Weise eine zusätzliche Baulänge der Nockenwelle.

Der Erfindung liegt die Aufgabe zugrunde, die gattungsgemäße Anordnung einer Nockenwelle derart zu verbessern, dass eine Nockenwelle mit kürzerer Baulänge erzielt ist.

Diese Aufgabe ist mit dem Patentanspruch 1 dadurch gelöst, dass der in einem geteilt ausgebildeten Gehäuse angeordnete Wellenbund ein integriert angeordnetes Gleitlager mit Spurlager umfasst mit beiderseits des Gleitlagers ausgebildeten axialen Spurlager-Anschlagflächen in gegenüber dem Gleitlager-Durchmesser größeren Ausnehmungen im Gehäuse, in die die Nockenwelle mit im Durchmesser angepassten Wellenbund-Abschnitten mit Umfangs- bzw. Radialspiel derart eingreift, dass die in den Wellenbund-Abschnitten angeordneten Umfangsnuten lediglich zur jeweiligen äußeren Stirnseite des Gehäuses hin in den Ausnehmungen abgedichtet sind.

Mit der erfindungsgemäßen Integration des kombinierten Gleit-/Spurlagers im Wellenbund ist in vorteilhafter Weise eine verkürzte Baulänge der Nockenwelle erzielt, wobei als weiterer Vorteil der Fortfall der gegenseitigen Abdichtung der Umfangsnuten zu nennen ist.

Gemäß einer vorteilhaften Weiterbildung der Erfindung stehen ein im Gleitlager austretender Schmierkanal und die ersten und zweiten Hydraulikkanäle für den Phasensteller mit dem Schmiersystem der Brennkraftmaschine in Verbindung, wobei die Wellenbund-Abschnitte relativ zur Breite des Gleitlagers zwischen den Spurlager-Anschlagflächen mit Axialspiel beabstandet angeordnet sind.

Mit dieser Ausgestaltung kann bei einem Ausfall des Schmierkanals für das Gleitlager dieses über das dem Schmiersystem der Brennkraftmaschine entnommene Steueröl für den Phasensteller zumindest notlaufmäßig versorgt werden.

Gemäß einem weiteren Vorschlag ist die Abdichtung der Umfangsnuten in den Wellenbund-Abschnitten gegen die Ausnehmungen im Gehäuse mittels in Ringnuten angeordneten Hakenringen bewirkt.

Diese nach Art von Kolbenringen eine radiale Spannkraft aufweisenden Hakenringe ergeben durch die labyrinthartige Verhakung eine hohe Dichtwirkung, so dass bei ggf. gesondert geförderten Steueröl für den Phasensteller die Schmierung des Gleitlagers über das Spurlager-Axialspiel sichergestellt ist.

Die Erfindung ist anhand eines in der Zeichnung dargestellten Ausführungsbeispiels beschrieben. Es zeigt
- Figur 1: die Anordnung einer Nockenwelle mit kurzem stirnseitigem Ende,
- Figur 2: die Anordnung einer Nockenwelle mit einem langen, stirnseitigen Überstand,
- Figur 3: in einem vergrößerten Ausschnitt die ineinander greifenden Haken eines Hakenringes.

Die in den Figuren 1 und 2 jeweils hälftig dargestellten Nockenwellen 1, 1' unterscheiden sich voneinander durch phasenstellerseitig unterschiedlich gestaltete Enden, was in Bezug auf die erfindungsgemäße Anordnung einer Nockenwelle 1, 1' im Zylinderkopf 2 einer nicht näher gezeigten Brennkraftmaschine jedoch ohne Bedeutung ist. Hierbei ist die im Zylinderkopf 2 über ein mit einem Spurlager 3 kombiniertes Gleitlager 4 angeordnete Nockenwelle 1, 1' mit einem hydraulisch gesteuerten Phasensteller 5 ausgerüstet. Diesem Phasensteller 5 ist ein Hydraulikmedium aus im Zylinderkopf 2 angeordneten Kanälen 6 und 7 über einen umfänglich mit einem zylinderkopfseitigen Gehäuse 8 zusammenwirkenden Wellenbund 9 und weiteren Kanälen 10 und 11 in der Nockenwelle 1, 1' zugeführt, wobei die ersten Kanäle 6, 7 mit den zweiten Kanälen 10, 11 über im Wellenbund 9 angeordnete, vom Gehäuse 8 abgedeckte und nach außen abgedichtete Umfangsnuten 12, 12' in Verbindung stehen.

Zur Erzielung einer gegenüber dem aufgezeigten Stand der Technik kürzer bauenden Nockenwelle wird erfindungsgemäß vorgeschlagen, dass der in einem geteilt ausgebildeten Gehäuse 8 angeordnete Wellenbund 9 ein integriert angeordnetes Gleitlager 4 mit Spurlager 3 umfasst mit beiderseits des Gleitlagers 4 ausgebildeten axialen Spurlager-Anschlagflächen 13, 13' in gegenüber dem Gleitlager-Durchmesser größeren Ausnehmungen 14, 14' im Gehäuse 8. In diese Ausnehmungen 14, 14' greift die Nockenwelle 1, 1' mit im Durchmesser angepassten Weilenbund-Abschnitten 9', 9" mit Umfangs- bzw. Radialspiel derart ein, dass die in den Wellenbund-Abschnitten 9', 9" angeordneten Umfangsnuten 12, 12' lediglich zur jeweiligen äußeren Stirnseite 15, 15' des Gehäuses 8 hin in den Ausnehmungen 14, 14' abgedichtet sind.

Weiter stehen ein im Gleitlager 4 austretender Schmierkanal 16 und die ersten und zweiten Hydraulikkanäle 6, 7 und 10, 11 für den Phasensteller 5 mit dem Schmiersystem der Brennkraftmaschine in Verbindung, wobei die Wellenbund-Abschnitte 9', 9" relativ zur Breite des Gleitlagers 4 zwischen den Spurlager-Anschlagflächen 13, 13' mit Axialspiel beabstandet angeordnet sind. Damit kann in sehr kleinem Umfang Steueröl aus den Umfangsnuten 12, 12' bei ungenügender Schmierung des Gleitlagers 4 in dieses übertreten zur Erzielung einer gewissen Notlaufeigenschaft.

Eine besonders wirksame und betriebssichere Abdichtung der Umfangsnuten 12, 12' in den Wellenbund-Abschnitten 9', 9" gegen die Ausnehmungen 14, 14' im Gehäuse 8 ist mittels in Ringnuten 17 angeordneten Hakenringen 18 erzielt, die in Figur 3 ausschnittsweise vergrößert dargestellt sind mit bei 19 zusammenwirkenden Haken.

## Patentansprüche

1. Anordnung einer Nockenwelle im Zylinderkopf einer Brennkraftmaschine,
- bei der die im Zylinderkopf (2) über ein mit einem Spurlager (3) kombiniertes Gleitlager (4) angeordnete Nockenwelle (1, 1') mit einem hydraulisch gesteuerten Phasensteller (5) ausgerüstet ist, dem
- ein Hydraulikmedium aus im Zylinderkopf (2) angeordneten Kanälen (6, 7) über einen umfänglich mit einem zylinderkopfseitigen Gehäuse (8) zusammenwirkenden Wellenbund (9) und weiteren Kanälen (10, 11) in der Nockenwelle (1, 1') zugeführt ist, wobei
- die ersten Kanäle (6, 7) mit den zweiten Kanälen (10, 11) über im Wellenbund (9) angeordnete, vom Gehäuse (8) abgedeckte und nach außen abgedichtete Umfangsnuten (12, 12') in Verbindung stehen,
**dadurch gekennzeichnet,**
- **dass** der in einem geteilt ausgebildeten Gehäuse (8) angeordnete Wellenbund (9) ein integriert angeordnetes Gleitlager (4) mit Spurlager (3) umfasst mit beiderseits des Gleitlagers (4) ausgebildeten axialen Spurlager-Anschlagflächen (13, 13') in gegenüber dem Gleitlager-Durchmesser größeren Ausnehmungen (14, 14') im Gehäuse (8), in die
- die Nockenwelle (1, 1') mit im Durchmesser angepassten Wellenbund-Abschnitten (9', 9") mit Umfangs- bzw. Radialspiel derart eingreift, dass
- die in den Wellenbund-Abschnitten (9', 9") angeordneten Umfangsnuten (12, 12') lediglich zur jeweiligen äußeren Stirnseite (15, 15') des Gehäuses (8) hin in den Ausnehmungen (14, 14') abgedichtet sind.

2. Anordnung nach Anspruch 1, **dadurch gekennzeichnet,**
- **dass** ein im Gleitlager (4) austretender Schmierkanal (16) und die ersten und zweiten Hydraulikkanäle (6, 7; 10, 11) für den Phasensteller (5) mit dem Schmiersystem der Brennkraftmaschine in Verbindung stehen, und
- **dass** die Wellenbund-Abschnitte (9', 9") relativ zur Breite des Gleitlagers (4) zwischen den Spurlager-Anschlagflächen (13, 13') mit Axialspiel beabstandet angeordnet sind.

3. Anordnung nach Anspruch 1 oder 2, **dadurch gekennzeichnet, dass** die Abdichtung der Umfangsnuten (12, 12') in den Wellenbund-Abschnitten (9', 9") gegen die Ausnehmungen (14, 14') im Gehäuse (8) mittels in Ringnuten (17) angeordneten Hakenringen (18) bewirkt ist.

## Claims

1. An arrangement of a camshaft in a cylinder head of an internal combustion engine,
- in which the camshaft (1, 1') arranged in the cylinder head (2) via a sliding bearing (4) combined with a step bearing (3) is equipped with a hydraulically controlled phase actuator (5), to which
- a hydraulic medium is fed from channels (6, 7) arranged in the cylinder head (2) via a shaft collar (9) cooperating peripherally with a housing (8) on the cylinder head side and further channels (10, 11) in the camshaft (1, 1'), wherein
- the first channels, (6, 7) are connected to the second channels (10, 11) via peripheral grooves (12, 12') which are arranged in the shaft collar (9), covered by the housing (8) and outwardly sealed,
**characterised in that**
- the shaft collar (9) arranged in a divided housing (8) comprises an integrally arranged sliding bearing (4) with a step bearing (3) with axial step bearing stop faces (13, 13') configured on either side of the sliding bearing (4) in recesses (14, 14') in the housing (8), which are larger compared to the sliding bearing diameter, in which
- the camshaft (1, 1') engages with shaft collar portions (9', 9") adapted with regard to diameter with peripheral or radial play in such a way that
the peripheral grooves (12, 12') arranged in the shaft collar portions (9', 9") are only sealed toward the respective outer end face (15, 15') of the housing (8) in the recesses (14, 14').

2. An arrangement according to claim 1, **characterised in that**
- a lubricating channel (16) exiting in the sliding bearing (4) and the first and second hydraulic channels (6, 7; 10, 11) for the phase actuator (5) are connected to the lubricating system of the internal combustion engine, and
the shaft collar portions (9', 9") are arranged spaced apart relative to the width of the sliding bearing (4) between the step bearing contact faces (13, 13') with axial play.

3. An arrangement according to claim 1 or claim 2, **characterised in that** the sealing of the peripheral grooves (12, 12') in the shaft collar portions (9', 9") with respect to the recesses (14, 14') in the housing (8) is brought about by means of hook rings (18) arranged in annular grooves (17).

## Revendications

1. Agencement d'un arbre à cames dans la culasse d'un moteur à combustion interne, dans lequel
l'arbre à cames (1, 1') monté dans la culasse (2) par l'intermédiaire d'un palier de glissement (4) combiné à un palier de butée (3), est équipé d'un régleur de phase (5) commandé hydrauliquement, qui reçoit un fluide hydraulique par des canaux (6, 7) disposés dans la culasse (2), par l'intermédiaire d'un collet d'arbre (9) coopérant périphériquement avec un boîtier (8) situé du côté de la culasse et d'autres canaux (10, 11) prévus dans l'arbre à cames (1, 1'), ces canaux étant reliés aux premiers canaux (6, 7) par des rainures périphériques (12, 12') situées dans le collet d'arbre (9), recouvertes par le boîtier (8) et étanches par rapport à l'extérieur,
**caractérisé en ce que**
le collet d'arbre (9) disposé dans un boîtier divisé (8) comprend un palier de glissement (4) monté intégré avec un palier de butée (3), avec de part et d'autre de ce palier des portées axiales de palier de butée (13, 13') logées dans des évidements (14, 14') du boîtier (8) qui présentent un diamètre supérieur à celui du palier de glissement et dans lesquels l'arbre à cames (1, 1') est engagé par des sections d'arbre (9', 9") adaptées en diamètre de manière à présenter un jeu périphérique c'est-à-dire radial, faisant que les rainures annulaires (12, 12') situées dans ces sections (9', 9") sont rendues étanches dans les évidements (14, 14') seulement par rapport à la face frontale externe (15, 15') du boîtier (8).

2. Agencement selon la revendication 1,
**caractérisé en ce qu'**
un canal de lubrification (16) débouchant dans le palier de glissement (4) et les premiers et seconds canaux hydrauliques (6, 7 ; 10, 11) pour le régleur de phase (5) sont reliés au système de lubrification du moteur, et les sections de collet d'arbre (9', 9"), par rapport à la largeur du palier de glissement (4) entre les portées du palier de butée (13, 13') sont espacées avec un jeu axial.

3. Agencement selon la revendication 1 ou 2,
**caractérisé en ce que**
l'étanchéité des rainures périphériques (12, 12') situées dans les sections de collet (9', 9"), par rapport aux évidements (14, 14') dans le boîtier, est assurée par des bagues à crochets (18) logées dans des rainures annulaires (17).
